# EUROPÄISCHE PATENTSCHRIFT

(11) **EP 0 047 718 B1**
(45) Veröffentlichungstag und Bekanntmachung des Hinweises auf die Patenterteilung: **30.05.1984**
(21) Anmeldenummer: 81810364.0
(22) Anmeldetag: 04.09.1981
(51) Int. Cl.: E02D 29/02, E02D 17/20, E02B 3/14

(54) **Formhohlstein für die Verbauung von Uferböschungen**
Hollow block for constructing bank acclivities
Bloc creux pour la construction de berges en pente

(30) Priorität: 05.09.1980 CH 6699/80
(43) Veröffentlichungstag der Anmeldung: 17.03.1982
(73) Patentinhaber: Steiner Silidur AG, CH-8450 Andelfingen (CH)
(72) Erfinder: Steiner, Alfred, CH-8450 Andelfingen (CH)
(74) Vertreter: Schmid, Rudolf

## Beschreibung

Die vorliegende Erfindung betrifft einen Formhohlstein für die Verbauung von Uferböschungen gemäss dem Gattungsbegriff des unabhängigen Patentanspruches 1.

Aus der CH-A 587 390 sind Böschungssteine aus Beton bekannt geworden, die sich zur Befestigung von Böschungen eignen. Diese Böschungssteine bestehen aus einer eine Stirnwand und zwei Seitenwände miteinander verbindenden Bodenplatte. Diese Bodenplatte weist auf ihrer Unterseite zwei rinnenförmige, parallel zu den Seitenwänden verlaufende Vertiefungen auf, die sich durch die Stirnwand fortsetzen. Bei der Schichtung werden die Vertiefungen über die Seitenwände der unteren Reihe gelegt, so dass sich eine Verzahnung ergibt. Während sich derartige Böschungssteine sehr gut für trockene Verlegung von Stützmauern od. dgl. eignen, können sie zur Verbauung von Uferböschungen im Bereich des Wasserstandes wenig gut gebraucht werden, weil sie nirgends einen Abschluss gegen das gewachsene oder aufgeschüttete Erdreich bilden können.

Es wurden dann auch Versuche mit verdicktem Boden zur Erhöhung des Gewichts, ohne Vertiefungen im Boden zur Bildung von abdichtenden Riegeln zwischen Seitenwänden und Boden gemacht. Erfolg versprach ein Böschungsstein mit einer Querwand parallel zur Stirnwand und mit flügelartigen Seitenriegeln aussenseitig an den Seitenwänden gemäss einem Prospektentwurf der Anmelderin mit dem Titel «der Wasserlöffel» aus dem Jahr 1976. Im Vergleich zu einer herkömmlichen Verbauung mit Naturbruchsteinen sind natürlich derartige Böschungssteine wesentlich teurer; sie lassen sich aber auf einfache Weise von der Wasserlinie an begrünen und unter der Wasserlinie dienen die durch die Querwand abgetrennten Becken zur Beruhigung der Wellenschläge, oder die Vertiefungen können mit Bollensteinen gefüllt werden, um so das Gewicht der Böschungssteine zu erhöhen. Es hat sich jedoch gezeigt, dass alle diese genannten Massnahmen zusammen nicht genügen, um einen Wasserlauf mit gekrümmten und geraden Stellen das natürliche Aussehen zu geben, weil bei einer Aneinanderreihung unter einem Winkel zwischen den Böschungssteinen kein genügender Abschluss gegen das Erdreich gewährleistet ist und deshalb eine Gefahr für das Ausschwemmen besteht.

Es ist eine Aufgabe der Erfindung, einen Formhohlstein zu schaffen, mit dem ein Abschluss gegen das Erdreich gebildet werden kann, der auch im Bereich von Krümmungen eine Beruhigungskammer für Wellen bildet, die zur Belastung mit Steinen gefüllt oder mit Pflanzen begrünt werden kann.

Erfindungsgemäss wird dies durch die Merkmale im kennzeichnenden Teil des unabhängigen Patentanspruchs 1 erreicht.

Ausführungsbeispiele der Erfindung werden nachfolgend anhand der Zeichnung erläutert. Es zeigen:
Fig. eine perspektivische Ansicht eines Formhohlsteines nach der Erfindung in einer ersten Ausführungsform,
Fig. 2 eine perspektivische Anischt eines Formhohlsteins nach der Erfindung in einer zweiten Ausführungsform,
Fig. 3 bis Fig. 5 einen Aufriss, Grundriss und einen Querschnitt einer mit Formhohlsteinen nach der Erfindung bewehrten Uferböschung.

Die beiden Ausführungsformen des Formhohlsteines nach der Erfindung gemäss Fig. 1 und 2 zeigen je eine Stirnwand 10 und daran anschliessend eine Bodenwand 11 und zwei Seitenwände 12, 13. Die Stirnwand 10 ist schildförmig als halbkreisförmige Platte ausgebildet, die gegenüber der Aussenfläche der Seitenwände 12,13 einen Überrand 15 und gegenüber den Oberkanten der genannten Seitenwände 12, 13 eine Überhöhe 20 aufweist.

Der durch die Seitenwände 12,13 und die Bodenwand 11 gebildete Trog 16 ist durch eine Querwand 17 (Fig. 1) in zwei etwa gleiche Teile unterteilt. Auf der Aussenseite tragen die Seitenwände im Bereich der Querwand 17 zwei Stützwände 18, 19, die gegeneinander versetzt angeordnet sind, derart, dass sie sich beim Aneinanderreihen von Formhohlsteinen gegenseitig hintergreifen.

Der Überrand 15 der Stirnfläche 10 ist kleiner als die seitliche Ausdehnung der Stützwände 18, 19.

Der Zweck dieser Überränder 15 und Stützwände 18, 19 ist leicht einzusehen. Wenn die Formhohlsteine mit seitlich aneinanderanstossenden Stirnwänden verlegt werden, bilden sich bei der nach hinten verlaufenden Böschung einerseits durch die Tröge 16 und andererseits durch die Seitenwände und die sich hintergreifenden Stützwände 18, 19 Kammern, in denen das Wasser aufgefangen wird und das Erdreich hinter den Formhohlsteinen nicht ausschwemmen kann. Bei konkaven Krümmungen bleiben die Stirnwände aneinander angrenzend und die Stützwände können auseinandergezogen werden, bis sie sich gerade noch berühren. Anderseits können bei konvexer Krümmung die Stirnwände auseinandergezogen werden und die Stützwände bleiben miteinander im Eingriff.

Überdies ermöglichen die Überränder zusammen mit den Stützwänden 18, 19 auch eine aufgelockerte Verlegung der Steine und damit eine Verbilligung der Uferbefestigung.

Fig. 3-5 zeigen eine Schichtungsart von Formhohlsteinen in aufgelockerter Verlegung im Aufriss, Grundriss und im Querschnitt.

Gemäss dem zweiten Ausführungsbeispiel nach Fig. 2 ist die Querwand 21 nicht einstückig mit den Seitenwänden und der Bodenwand ausgebildet, sondern als separates Teil gefertigt, zu dessen Halterung die Seitenwände 12,13 auf ihrer Innenseite je einen Wulst 22, 23 mit einer senkrecht auf der Bodenwand stehenden Nut 25 aufweisen. Der Vorteil einer solchen Ausführungsform kann darin gesehen werden, dass über dem Normalwasserspiegel die Formhohlsteine vollständig mit Erde gefüllt und dann bepflanzt werden können, wobei sich innerhalb kurzer Zeit eine biologische Verbindung mit dem gewachsenen Boden bildet und sich bei Hochwasser trotzdem keine Ausschwemmungen des Erdreichs ergeben können, weil der Schutz vor reissendem Wasser durch die Überränder und die Überhöhe einerseits und die Stützwände andererseits bestehen bleibt.

Beide Ausführungsformen des vorgeschlagenen Formhohlsteins eignen sich selbstredend auch für normale Stützmauern, insbesondere bei lockerem Erdreich oder bei stark feuchtem Untergrund kann der lange Trogteil mit den Stützwänden für eine Schwergewichtsmauer Verwendung finden.

## Patentansprüche

1. Formhohlstein für die Verbauung von Uferböschungen im Bereich des Wasserstandes, bestehend aus Stirnwand (10) und einem senkrecht auf dieser stehendem Trog, gebildet aus Bodenwand (11) und zwei Seitenwänden (12, 13), bei welchem Formhohlstein die Stirnwand (10) eine konvex gewölbte Überhöhe (15) gegenüber den Seitenwänden (12, 13) aufweist und wenigstens angenähert in halber Länge des Troges eine ein Wasserberuhigungsbecken abtrennende Querwand parallel zur Stirnwand (10) angeordnet ist und zudem aussenseitig an den Seitenwänden (12, 13) zueinander versetzt angeordnete, nach aussen ragende Stützwände (18, 19) vorhanden sind, dadurch gekennzeichnet, dass die Stirnwand (10) mit beidseitig angeordneten seitlichen Überrändern (15) ausgebildet sind, und dass die Stützwände (18, 19) von den Seitenwänden (12, 13) aus gemessen länger sind als die Breite der seitlichen Überränder der Stirnwand.

2. Formhohlstein nach Patentanspruch 1, dadurch gekennzeichnet, dass die Querwand als separater Flachstein (21) ausgebildet ist, und dass die Seitenwände (12, 13) troginnenseitig mit einer senkrecht zur Bodenwand (11) verlaufenden Nut (25) zur Halterung des genannten Flachsteins (21) versehen sind.

3. Formhohlstein nach Patentanspruch 2, dadurch gekennzeichnet, dass die Nut (25) mittels auf den Seitenwänden (12, 13) angeformten Wülsten (22, 23) gebildet ist.

4. Formhohlstein nach Patentanspruch 1, dadurch gekennzeichnet, dass die Bodenwand (11) eine wenigstens angenähert gleiche Dicke wie die Seitenwände (12, 13) und/oder die Stirnwand (10) aufweist.

5. Formhohlstein nach Patentanspruch 1, dadurch gekennzeichnet, dass die Bodenwand (11) eine wenigstens doppelt so grosse Dicke wie die Seitenwände (12, 13) und/oder die Stirnwand aufweist.

6. Formhohlstein nach Patentanspruch 1, dadurch gekennzeichnet, dass die Stirnwand (10) halbkreisförmig ausgebildet ist.

7. Formhohlstein nach Patentanspruch 1, dadurch gekennzeichnet, dass die Stützwände (18, 19) im Bereich der Querwand (17, 21) angeordnet und mit den Seitenwänden (12, 13) einstükkig verbunden sind.

## Revendications

1. Bloc creux pour la construction de berges dans la zone du plan d'eau, constitué d'une paroi frontale (10) et d'une auge disposée perpendiculairement à cette paroi, formée d'une paroi de fond (11) et de deux parois latérales (12, 13), dans lequel bloc creux la paroi frontale (10) présente par rapport aux parois latérales (12, 13) une surélévation (15) en forme de courbe convexe et où on a disposé à peu près à la moitié de la longueur de l'auge une cloison transversale parallèle à la paroi frontale, délimitant un bassin de stabilisation de l'eau, et où il existe en outre sur les parois latérales (12,13) du côté extérieur, des épaulements (18, 19) faisant saillie vers l'extérieur et décalés l'un par rapport à l'autre, caractérisé en ce que la paroi frontale (10) est constituée avec des rebords (15) latéraux, disposés des deux côtés, et que les épaulements (18, 19) mesurés à partir des parois latérales (12, 13) sont plus longs que la largeur des rebords latéraux de la paroi frontale.

2. Bloc creux suivant la revendication 1, caractérisé en ce que la cloison transversale est réalisée sous la forme d'un bloc plat (21 ) séparé, et que les parois latérales (12, 13) sont pourvues vers l'intérieur de l'auge d'une rainure (25) qui est perpendiculaire à la paroi de fond (11) pour maintenir le bloc plat (21 ) en question.

3. Bloc creux suivant Ja revendication 2, caractérisé en ce que la rainure (25) est formée au moyen de deux renflements (22, 23) façonnés sur les parois latérales (12,13).

4. Bloc creux suivant la revendication 1, caractérisé en ce que la paroi de fond (11) a du moins à peu de chose près, la même épaisseur que les parois latérales (12,13) et/ou la paroi frontale (10).

5. Bloc creux suivant la revendication 1, caractérisé en ce que la paroi de fond (11 ) a une épaisseur qui est au moins le double de celle des parois latérales (12, 13) et/ou de la paroi frontale.

6. Bloc creux suivant la revendication 1, caractérisé en ce que la paroi frontale (10) a la forme d'un demi-cercle.

7. Bloc creux suivant-la revendication 1, caractérisé en ce que les épaulements (18, 19) sont disposés dans la zone de la cloison transversale (17, 21) et sont reliés en formant une seule pièce, aux parois latérales (12,13).

## Claims

1. A moulded hollow block for constructing bank acclivities in the region of the water level, comprising an end wall (10) and a trogh which is perpendicular thereto and which is formed by a bottom wall (11) and two side walls (12, 13), in which moulded hollow block the end wall (10) has a convex portion (15) which is higher than the side walls (12, 13), a transverse wall partitioning off a wave trap being disposed at least approximately at half the length of the trough and prallel to the end wall (10), and mutually staggered, outwardly projecting support walls (18, 19) being provided on the outsides of the side walls (12, 13), characterised in that laterally projecting edges (15) are formed on both ends of the end wall (10), and that the support walls (18, 19), measured form the side walls (12, 13), are longer than the width of the laterally projecting edges of the end wall.

2. A moulded hollow block as claimed in claim 1, characterised in that the transverse wall is in the form of a separate flat block (21), and that the side walls (12, 13) are provided with a groove (25) which extends at right angles to the bottom wall (11) on the inside of the trough for the purpose of holding the said flat block (21).

3. A moulded hollow block as claimed in claim 2, characterised in that the groove (25) is formed by means of projections (22, 23) formed on the side walls (12,13).

4. A moulded hollow block as claimed in claim 1, characterised in that the thickness of the bottom wall (11) is at least approximately equal to the thickness of the side walls (12,13) and/or the end wall (10).

5. A moulded hollow block as claimed in claim 1, characterised in that the thickness of the bottom wall (11) is at least twice the thickness of the side walls (12,13) and/or the end wall.

6. A moulded hollow block as claimed in claim 1, characterised in that the end wall (10) is of semicircular construction.

7. A moulded hollow block as claimed in claim 1, characterised in that the support walls (18, 19) are disposed in the region of the transverse wall (12, 21 ) and are integrally connected to the side walls (12,13).
